# EUROPÄISCHE PATENTSCHRIFT

(11) **EP 0 746 122 B1**
(45) Veröffentlichungstag und Bekanntmachung des Hinweises auf die Patenterteilung: **17.03.2004**
(21) Anmeldenummer: 95108370.8
(22) Anmeldetag: 01.06.1995
(51) Int. Cl.: H04H 7/00

(54) **Monolithisch integrierbare Mischereinrichtung für ein Mischpult**
Monolithically integratable mixing device for an audio control desk
Dispositif de mixage pour une console de mixage pour signaux sonores permettant l'intégration monolithique

(43) Veröffentlichungstag der Anmeldung: 04.12.1996
(73) Patentinhaber: Micronas GmbH, 79108 Freiburg (DE)
(72) Erfinder: Theus, Ulrich, Dr. Ing., D-79194 Gundelfingen (DE)

(56) Entgegenhaltungen:
- US-A- 4 357 492
- US-A- 4 885 792
- US-A- 5 309 517
- US-A- 5 376 896

## Beschreibung

Die Erfindung betrifft eine monolithisch integrierbare Mischereinrichtung für ein Mischpult, die als Teilschaltung für die Steuerung von verschiedenen Tonsignalquellen in einer Audio-Signalverabeitungsschaltung, z.B. in einer PC-Sound-Karte (= Tonverarbeitungsplatine für einen Personel Computer) oder in einem Autoradioempfänger, vorgesehen ist, bei der allmählich von einer Tonsignalquelle auf eine 'andere umgeschaltet werden soll. Ein Anwendungsbeispiel hierzu ist eine weiche Überblendung von einer Musikwiedergabe auf eine aktuelle Verkehrsdurchsage, wobei beide Signale aus unterschiedlichen Quellen stammen. Während der Verkehrsdurchsage wird der Kanal mit dem Musiksignal gedämpft und statt dessen die Verkehrsdurchsage eingeblendet. Bekanntlich erzeugt ein abruptes Umschalten von Signalquellen unangenehme Knackgeräusche und gegebenenfalls auch starke Lautstärkesprünge. Eine weiterer, immer wichtiger werdender Einsatz für derartige Mischereinrichtungen ist die möglichst unbemerkte Überblendung von einem gestörten oder schwächer werdenden Empfangskanal auf einen besseren. Diese Betriebsart wird auch als Diversity-Empfang bezeichnet. Derartige Überblendungen erfordern eine rein elektronische Mischereinrichtung mit einer intelligenten Steuerung, die z.B. mittels eines Prozessors, der über Steuerleitungen oder ein Bus-System mit der eigentlichen Mischereinrichtung verbunden ist, realisiert werden kann.

Als nächstliegender Stand der Technik ist die Patentschrift US 4,357,492 anzusehen, die eine automatische Mischereinrichtung für Mikrophone zum Gegenstand hat. Für jedes der Mikrophone wird dabei ein eigener Tonkanal zur Verfügung gestellt, der über einen fest eingestellten Vorverstärker und einen regelbaren Verstärker mit den zugehörigen Regeinrichtungen verfügt. Die Ausgänge aller Tonkanäle sind mittels eines Summierverstärkers zusammengefaßt, dem ein regelbarer Verstärker zur gemeinsamen Lautstärkeregelung nachgeschaltet ist. Zur Verstärkungsregelung werden Operationsverstärkerschaltungen in Verbindung mit LEDgesteuerten Fotowiderständen als Regelelementen verwendet.

US 5,376,896 befaßt sich mit der Reduktion von Rauschen und Verzerrungen von spannungsgesteuerten Verstärkern (= VCA) für Audioanwendungen. Auch hier wird jedem Tonkanal ein VCA zugeordnet und deren Ausgänge mittels eines Summierverstärkers zusammengekoppelt und gemeinsam um 6 db verstärkt.

US 4,885,792 zeigt eine andere Audiomischereinrichtung mit je einem einzigen aktiven Verstärkungselement in jedem Audiokanal.und einem Hauptverstärker für die Gesamtverstärkung aller Kanäle. Die Verstärkungseinstellung erfolgt manuell oder elektromechanisch über eine Änderung von Widerständen, die als Schieberegler ausgebildet sind und die Steuerspannung für VCAs liefern.

US 5,309,517 zeigt schließlich noch eine andere Anordnung eines Audio-Multiplexers bei dem ebenfalls eine Mehrzahl von regelbaren Vorverstärkern über einen Summierbus auf verschiedene Summierverstärkereingänge schaltbar sind. Die Verstärkungseinstellung in den einzelnen Tonkanälen erfolgt dabei über Vorverstärker mit Schiebereglern, denen VCAs folgen. Die Summierverstärker verfügen über keine Einstellmöglichkeit.

Der Schaltungsaufwand für Mischereinrichtungen kann sehr groß sein, insbesondere wenn es sich dabei um professionelle Studioeinrichtungen handelt. Für Konsumbereiche, z.B. bei der beschriebenen Anwendung für Autoradioempfänger oder der Anwendung im PC oder bei anderen Anwendungen, sind die Anforderungen zwar geringer, aber der Schaltungsaufwand für eine intelligente Mischereinrichtung ist trotzdem so groß, daß für die angegebene Konsumanwendung eine kompakte, monolithisch integrierbare Lösung gefunden werden muß, wobei der Schaltungsaufwand, der sich letzten Endes in der erforderlichen Halbleiterkristallfläche ausdrückt, aus Kostengründen möglichst gering bleiben soll.

Eine Mischereinrichtung mit aktiven Bauelementen enthält eingangsseitig für jeden Kanal einen in der Verstärkung einstellbaren Vorverstärker und ausgangsseitig eine Summiereinrichtung, um die unterschiedlich verstärkten Signale zu einem einzigen Signal an einem Ausgang zusammenzufassen, vgl. Fig. 1. Für die Vorverstärker erweisen sich Schaltungen mit Operationsverstärkern als zweckmäßig, weil bei ihnen über die Änderung eines von einem Ein- und einem Rückkopplungswiderstand gebildeten Widerstandverhältnisses die jeweilige Verstärkung leicht einstellbar ist. Dies erfolgt bei einer analogen Schaltung über einen Schieberegler oder ein Potentiometer und bei einer digitalen Ausführung über ein Widerstandsnetzwerk, das über die Steuerung von Abgriffen oder durch die elektronische Um-, Zu- oder Abschaltung von Teilwiderständen - die auch eine Parallel- oder Serienschaltung einschließen können-eine Änderung des Widerstandsverhältnisses auf einfache Weise digital ermöglicht. Die unterschiedlich verstärkten Signale der einzelnen Kanäle werden dann mittels der Summiereinrichtung zusammengefaßt. Will man für die Summiereinrichtung eine Operationsverstärkeranordnung einsetzen, dann bietet sich hierfür die bekannte summierende Verstärkerschaltung an, die für jeden Kanal einen Eingangswiderstand und für alle Kanäle einen gemeinsamen Rückkopplungswiderstand aufweist. Das Verhältnis aus Rückkopplungswiderstand und Eingangswiderstand bestimmt auch hier den jeweiligen Kanalverstärkungsanteil. Die Vorteile dieser Kombination liegen unter anderem in der definierten Kanalverstärkung und dem niederohmigen Signalausgang.

Bei der oben beschriebenen Anordnung mit Vor- und Summierverstärker ist jedoch von Nachteil, daß im Dämpfungsfall zwar das Nutzsignal im Vorverstärker um den gewünschten Wert abgesenkt wird, das stets vorhandene Eigen- oder Fremdrauschen hingegen durch die Verstärkung des Summierverstärkers unverändert weitergereicht oder sogar noch angehoben wird, so daß sich das Signal/Rauschverhältnis am Ausgang unnötig verschlechtert.

Es ist daher Aufgabe der Erfindung, für eine monolithisch integrierbare Mischereinrichtung eine Schaltungsanordnung anzugeben, bei der das vom Eigenoder Fremdrauschen abhängige Signal/Rauschverhältnis im gesamten Verstärkungsund Dämpfungsbereich möglichst hoch bleibt.

Diese Aufgabe wird nach dem Anspruch 1 für eine monolithisch integrierbare Mischereinrichtung für ein Mischpult durch folgende Merkmale gelöst:
ein in der Verstärkung (= Vorverstärkung) einstellbarer Vorverstärker für jeden Tonkanal;
ein Summierverstärker, der an die Ausgänge der Vorverstärker gekoppelt ist und dessen Verstärkung (= Summierverstärkung) je Tonkanal unterschiedlich einstellbar ist; und
eine Steuereinrichtung, die mit dem Vorverstärker und dem Summierverstärker gekoppelt ist und der Steuerung der den jeweiligen Tonkanal betreffenden Gesamtverstärkung (= Kanalverstärkung) dient, die zwischen dem Vor- und dem Summierverstärker nach einem vorgegebenen, von der einzustellenden Kanalverstärkung abhängigen Verhältnis aufgeteilt ist, das sich im Dämpfungsbereich bei zunehmender Signaldämpfung dahingehend ändert, daß die Summierverstärkung im Verhältnis stärker reduziert ist als die Vorverstärkung.

Es handelt sich somit um die Realisierung einer intelligenten Verstärkungseinstellung, die gleichsam im Hindergrund abläuft und die ohne elektronische Hilfsmittel nicht durchführbar ist.

Die Erfindung und vorteilhafte Ausführungen werden nun anhand der Figuren der Zeichnung näher erläutert:
Fig. 1 zeigt schematisch eine bekannte Mischereinrichtung mit aktiven Bauelementen,
Fig. 2 zeigt ein Beispiel für ein Widerstandsnetzwerk mit einer Serienschaltung von Teilwiderständen und mit einer Vielzahl von Widerstandsabgriffen,
Fig. 3 zeigt ein ausführlicheres Schaltbild der Mischereinrichtung nach Fig. 1,
Fig. 4 zeigt ein Schaltbild einer Mischereinrichtung nach der Erfindung,
Fig. 5 zeigt in Tabellenform an einem Beispiel, wie die jeweilige Kanalverstärkung oder -dämpfung zwischen dem Vor- und Summierverstärker aufgeteilt ist.

In Fig. 1 ist als Beispiel eine Mischereinrichtung mit aktiven Schaltungsteilen für drei Kanäle dargestellt, die mit einem ersten, zweiten und dritten Signaleingang e1, e2, e3 verbunden sind. Die aktiven Schaltungsteile bestehen aus ersten Operationsverstärkern v1, die mit entsprechenden Beschaltungen erste Operationsverstärkeranordungen OP1 bilden und für die zugeführten Signale einen ersten, zweiten und dritten Vorverstärker M1, M2, M3 bilden. Die Ausgänge der Vorverstärker sind mittels einer zweiten Operationsverstärkeranordnung OP2 zusammengeschaltet, um die Signale aller drei Kanäle zu einem einzigen Signal zusammenzufassen, das am Ausgang o abgreifbar ist. Die zweite Operationsverstärkeranordnung OP2 bildet dabei einen Summierverstärker S, der als aktives Element einen Operationsverstärker, den zweiten Operationsverstärker v2, enthält. Als aktive Elemente können in beiden Operationsverstärkeranordnungen OP1, OP2 auch Transkonduktanzverstärker und andere aktive Schaltungen mit entsprechender Beschaltung verwendet werden. In Fig. 1 ist der Operationsverstärker v2 als Summierverstärker geschaltet und weist für jeden Kanal einen Eingangswiderstand Rsv und für alle Kanäle gemeinsam einen Rückkopplungswiderstand Rsr auf.

Die Verstärkung der drei Vorverstärker M1, M2, M3 wird jeweils über einen Eingangswiderstand Rmv und einen Rückkopplungswiderstand Rmr eingestellt. Der Eingangswiderstand Rmv liegt dabei zwischen dem jeweiligen Kanaleingang e1, e2, e3 und dem invertierenden Eingang des ersten Operationsverstärkers v1. Auf diesen Eingang wird auch über den Rückkopplungswiderstand Rmr das Ausgangssignal des Operationsverstärkers v1 zurückgekoppelt.

Es sind auch andere Schaltungen zur Verstärkungseinstellung bekannt. Die in Fig. 1 dargestellten erste und zweite Operationsverstärkeranordnungen OP1, OP2 erweisen sich jedoch dadurch von Vorteil, daß die jeweiligen Verstärkungen direkt durch das Verhältnis von Rückkopplungswiderstand Rmr bzw. Rsr und Eingangswiderstand Rmv bzw. Rsv bestimmt werden. Die Einstellung der Verstärkung erfolgt in der ersten Operationsverstärkeranordnung OP1, indem der Eingangswiderstand und der Rückkopplungswiderstand durch ein Potentiometer oder Schieberegler rs (vgl. Fig. 3) gebildet werden, dessen Abgriff a1 am invertierenden Eingang des ersten Operationsverstärkers v1 liegt und dessen beide anderen Anschlußknoten k1, k2 mit dem Eingang e1 bzw. dem Operationsverstärkerausgang verbunden sind. Durch eine Änderung der Potentiometer- oder Schiebereglereinstellung kann das Signal im jeweiligen Tonkanal über einen sehr weiten Bereich verstärkt oder gedämpft werden.

Die analoge Einstellung erfolgt bei einem Potentiometer oder Schieberegler rs in der Regel von Hand oder über einen Stellmotor. Eine elektronische Einstellung ist leichter möglich, wenn nur diskrete Verstärkungswerte eingestellt werden müssen, deren Schrittweite jedoch eng sein kann. Für den vorgesehenen Konsumbereich reicht beispielsweise eine Schrittweite von 1,5 dB aus. Hierzu ist der Eingangswiderstand Rmv und der Rückkopplungswiderstand Rmr des Vorverstärkers M als Widerstandsnetzwerk rp (vgl. Fig. 2) aus einer Vielzahl von Teilwiderständen r gebildet, die über elektronische Schalter um-, zu- oder abgeschaltet werden können, wobei auch eine Serienschaltung oder Parallelschaltung von Teilwiderständen r möglich ist.

Eine besonders einfache Anordnung für ein derartiges Widerstandsnetzwerk rp stellt eine Widerstandskette aus meist unterschiedlichen Teilwiderständen r dar, wobei ein Teil oder alle Anschlußknoten k der Teilwiderstände mit Abgriffen ai versehen sind. Durch eine in Fig. 3 schematisch dargestellte Schalteinrichtung s, die einem Schleifkontakt bei einem Schieberegler rs entspricht, kann jeweils einer der Abgriffe ai mit dem invertierenden Eingang des ersten Operationsverstärkers v1 verbunden werden. Ein einziger Schaltkontakt teilt über den jeweiligen Abgriff a1 das abgreifbare Widerstandsnetzwerk rp in zwei Teile auf und bildet einen ersten und einen mit ihm verkoppelten zweiten Widerstand R1, R2.

Die Erfindung erfordert für diese Widerstandskette lediglich einen zweiten Schleif- bzw. Schaltkontakt s2, mit dem der Gesamtwiderstandswert der Widerstandskette auf besonders einfache Weise auf drei Widerstände R1, R2, R3 aufgeteilt wird. Die Realisierung des abgreifbaren Widerstandsnetzwerkes rp als Widerstandkette ist zudem für die monolithische Integration sehr geeignet. Diese Widerstandkette erlaubt somit, daß das Widerstandsverhältnis im Falle der zwei Widerstände R1, R2 bzw. der drei Widerstände R1, R2, R3 auf sehr einfache Weise in einem weiten Verhältnis geändert werden kann. Bei einer feinen Stufung wird dies durch eine hohe Anzahl von Teilwiderständen r erkauft, die damit eine relativ lange Kette bilden. Die Anzahl der Teilwiderstände r läßt sich andererseits verringern, wenn die Struktur des Widerstandsnetzwerkes rp durch die Schalteinrichtung verändert werden kann, dies erfordert jedoch eine aufwendige Schalteinrichtung. Selbstverständlich ist auch eine Kombination beider Verfahren möglich. Dadurch, daß bei der Widerstandskette alle drei Widerstände R1, R2, R3 miteinander verkoppelt sind, wirkt sich die Änderung eines Widerstandes unmittelbar auf den Wert des benachbarten, also mit dem selben Abgriff ai verbundenen Widerstandes aus und ändert diesen. Durch eine parallele Verschiebung beider Abgriffe a1, a2 kann die Widerstandsänderung auch so durchgeführt werden, daß sich nur die beiden äußeren Widerstände R1, R3 ändern und der mittlere Widerstand R2 konstant bleibt. In dem Ausführungsbeispiel der Erfindung nach Fig. 4 wird die gegenseitige Verkopplung der drei Widerstände R1, R2, R3 geschickt ausgenutzt, um eine gleitende Verstärkungsaufteilung zu bewirken.

In Fig. 3 ist die beschriebene Schaltungsanordnung von Fig.1, insbesondere im Bereich der ersten Operationsverstärkeranordnung OP1 ausführlicher dargestellt. Die Verstärkungsregelung im Vorverstärker M1 enthält als Einstellwiderstand einen Schieberegler rs dessen Abgriff a1 über einen Schleifkontakt s auf den invertierenden Eingang des ersten Operationsverstärkers v1 geschaltet ist. Der Eingang des Schiebereglers rs, der erste Schaltungsknoten k1, ist über einen Festwiderstand Rmv' mit dem Signaleingang e1 verbunden. Durch den Abgriff a1 wird der Widerstand des Schiebereglers rs in zwei Teile geteilt und bildet den ersten und zweiten Widerstand R1 bzw. R2. Der Ausgang des Schiebereglers, der durch einen zweiten Schaltungsknoten k2 gebildet wird, ist mit dem Ausgang des ersten Operationsverstärkers v1 und mit dem einen Anschluß eines Festwiderstandes Rsv' verbunden, der als Eingangswiderstand Rsv des Summierverstärkers S für diesen Kanal dient. Bei der ersten Operationsverstärkeranordnung OP1 bildet der Summenwiderstand aus dem Festwiderstand Rmv' und dem ersten Widerstand R1 den Eingangswiderstand Rmv und der zweite Widerstand R2 den Rückkopplungswiderstand Rmr (vergl. Fig. 1). Der Verbindungspunkt zwischen den Festwiderständen Rsv und Rsr bildet einen dritten Schaltungsknoten k3, der über eine Summierleitung s1 mit dem invertierenden Eingang des zweiten Operationsverstärkers v2 verbunden ist. An diese Summierleitung s1 sind über weitere Eingangswiderstände ein zweiter bzw. ein dritter Vorverstärker M2 bzw. M3 angeschlossen. Die Betätigung des Schiebreglers rs, s kann von Hand oder elektronisch über eine Hilfseinrichtung von einer Steuereinrichtung P gesteuert werden. Bei einer digitalen Ausführung des Schiebereglers rs oder Potentiometers wird die elektronische Steuerung einfacher, indem wie bereits angegeben lediglich elektronische Schalteinrichtungen betätigt werden müssen. Der Schieberegler rs oder das Potentiometer wird dabei durch ein Widerstandsnetzwerk rp mit Abgriffen ai ersetzt.

In Fig. 4 sind im Vergleich zu Fig. 3 deutlich die Unterschiede der Erfindung zu erkennen, wobei gleiche Schaltungsteile mit gleichen Bezugszeichen versehen sind und daher nicht mehr näher erläutert werden müssen. Im Vorverstärker M ist der Schieberegler rs durch ein Widerstandsnetzwerk rp ersetzt. Ein erster und zweiter elektronischer Schalter s1 bzw. s2 stellen zum ersten bzw. Abgriff a1 bzw. a2 eine Verbindung her, wodurch das Widerstandsnetzwerk in drei Teilbereiche aufgeteilt wird, die den ersten, zweiten und dritten Widerstand R1, R2, R3 bilden. Die zulässigen Bereiche für den ersten und zweiten Abgriff a1 bzw. a2 überlappen sich dabei nicht. In Fig. 4 werden die zugehörigen Bereiche schematisch durch die Länge der jeweiligen Schleifkontaktleitungen dargestellt.

In der ersten Operationsverstärkeranordnung OP1 bildet wie in Fig. 3 der Festwiderstand Rmv' zusammen mit dem ersten Widerstand R1 den Eingangswiderstand Rmv (vgl. Fig. 1) und der zweite Widerstand R2 den Rückkopplungswiderstand Rmr. In der zweiten Operationsverstärkeranordnung OP2 bildet der dritte Widerstand R3 zusammen mit dem Festwiderstand Rsv' den Eingangswiderstand Rsv (verl. Fig. 1). Da der Rückkopplungswiderstand Rsr der zweiten Operationsverstärkeranordnung OP2 konstant ist, wird deren Verstärkung bzw. Dämpfung über die Änderung des dritten Widerstandes R3 gesteuert. Da der zweite Abgriff a2 über den zweiten Schalter s2 mit dem Ausgang des ersten Operationsverstärkers v1 verbunden ist, kann die Verstärkung vm des Vorverstärkers M sowohl über die Position des ersten Schalters s1 als auch über die Position des zweiten Schalters s2 gemeinsam oder unabhängig voneinander gesteuert werden. Die Verstärkung vm des Vorverstärkers M wird dabei durch das Verhältnis aus dem zweiten Widerstand R2 zum Summenwert aus dem Festwiderstand Rmv' und dem ersten Widerstand R1 gebildet. Es wird darauf hingewiesen, daß die Widerstände Rmv', Rsv' und Rsr selbstverständlich auch in das Widerstandsnetzwerk rp mit einbezogen werden können.

Die Steuerung der elektronischen Schalter s1, s2 und gegebenenfalls weiterer Schalter erfolgt mittels der Steuereinrichtung P, die mittels einer gespeicherten Tabelle T die jeweilige Position der Schalter s1, s2 der gewünschten Kanalverstärkung vk zuordnet. Die gesamte Kanalverstärkung vk ergibt sich dabei aus dem kanalbezogenen Verstärkungsprodukt vk = vm x vs des Vor- und Summierverstärkers M bzw. S.

In Fig. 5 ist in einer Tabellenform ein Beispiel für eine derartige Aufteilung der Kanalverstärkung dargestellt, die für die einzelnen Verstärkung- und Dämpfungsbereiche eine zweckmäßige Aufteilung angeben, um die gewünschte Aufgabe zu lösen.

Der gesamte Aussteuerbereich von +12 dB bis -34,5 dB ist dabei in zwei Bereiche 1 und 2 (vgl. Fig. 5) aufgeteilt, wobei der erste Bereich 1 von +12 dB bis etwa -6 dB und der zweite Bereich 2 von etwa -6 dB bis -34,5 dB reicht.

Im ersten Bereich 1, der also den gesamten Kanalverstärkungsbereich von 0 dB bis +12 dB und auch noch den schwachen Dämpfungsbereich bis -6 dB umfaßt, bleibt die Summierverstärkung vs konstant auf 0 dB. Die Einstellung der Kanalverstärkung vk erfolgt somit nur durch die Änderung des Widerstandsverhältnisses im Vorverstärker M, wofür die Position des ersten Abgriffes a1 variiert wird. Wenn die beiden Festwiderstände Rsv' und Rsr der zweiten Operationsverstärkeranordnung OP2 gleich groß vorgegeben sind, im angenommenen Beispiel von Fig. 4 jeweils 3 kOhm, dann ist der zweite Abgriff a2 für diesen Verstärküngsbereich identisch mit dem zweiten Schaltungsknoten k2. Der Eingangswiderstand Rsv (wobei Rsv = Rsv' + R3 ist) des Summierverstärkers S weist dabei seinem Minimalwert auf, nämlich nur noch den Wert des Festwiderstandes Rsv'. Bei der Maximalverstärkung +12 dB entspricht der erste Abgriff a1 dem ersten Schaltungsknoten k1. Der Rückkopplungswiderstand Rmr des Vorverstärkers M, der durch den zweiten Widerstand R2 gebildet wird, nimmt somit seinen Maximalwert an, nämlich den Wert des gesamten Widerstandsnetzwerkes rp, wobei R1 = R3 = 0 ist. Mit abnehmender Verstärkung wandert der Abgriff a1 in Richtung des zweiten Schaltungsknotens k2, bis schließlich bei der Kanalverstärkung - 6 dB ein maximaler Wert für den ersten Widerstand R1 (und damit den gesamten Eingangswiderstand Rmv, mit Rmv = Rmv' + R1) erreicht wird, dem ein Abgriff almax entspricht.

Nach der Erkenntnis der Erfindung soll im Dämpfungsbereich, insbesondere bei starker Dämpfung, die dem unteren Teil des zweiten Bereiches 2 in Fig. 5 entspricht, die Kanalverstärkung vk so aufgeteilt sein, daß die Dämpfung möglichst im Summierverstärker S und nicht im Vorverstärker M erfolgt. Dies wird dadurch erreicht, daß der erste Widerstand R1 nach Erreichen des Maximalwertes nicht mehr verändert wird. Die Vorverstärkung vm ändert sich daher infolge der nur noch relativ geringfügigen Verkleinerung des zweiten Widerstandes R2 im zweiten Bereich 2 nur noch zwischen -6 dB und -7,5 dB, während sich die gesamte Kanalverstärkung vk zwischen -6 dB und -34,5 dB ändert. Hierzu wird der zweite Abgriff a2 in Richtung (vom zweiten Schaltungsknoten k2 ausgehend) des ersten Schaltungsknotens k1 verändert, bis der dritte Widerstand R3 (und damit der gesamte Eingangswiderstand Rsv, mit Rsv = Rsv' + R3) einen Maximalwert erreicht, dem ein Abgriff a2min (die Zählrichtung beginnt bei kl) entspricht. Der Eingangswiderstand Rsv wächst dadurch von 6 kOhm auf ca 67 kOhm an. Dem entspricht eine Änderung der Summierverstärkung vs von -0 dB auf -27 dB.

Wenn in bestimmten Verstärkungs- und Dämpfungsbereichen, z.B. in Fig. 5 im ersten und im zweiten Bereich 1 bzw. 2, jeweils einheitlich verfahren werden kann, z.B. dadurch, daß nur ein einziger Abgriff ai verändert werden muß, dann vereinfacht sich die zu speichernde Tabelle T in der Steuereinrichtung P. Ihr Umfang hängt ferner von der kleinsten Schrittweite der Verstärkungsänderung ab, für die im angenommenen Beispiel 1,5 dB ausreichend ist. Die Funktion der Steuereinrichtung P kann gegebenenfalls auch ein auf dem Halbleiterchip mitintegrierter Prozessor übernehmen. Selbstverständlich kann die Steuerung der Verstärkungsaufteilung und letztlich die Selbstverständlich kann die Steuerung der Verstärkungsaufteilung und letzlich die Steuerung der Abgriffe auch über eine mehr oder weniger anschauliche Formel, die im Prozessor dann jeweils berechnet wird, definiert werden. Für die formelmäßige Darstellung der Verstärkungsaufteilung, bei der die Funktion sogar abschnittsweise unterschiedlich definiert sein kann, bildet die Kanalverstärkung vk die Variable. Besonders einfach ist die formelmäßige Darstellung, wenn für einzelne Bereiche oder Abschnitte eine lineare Abhängigkeit als Näherung vorgegeben wird, weil dann die Zwischenwerte leicht über eine lineare Interpolation berechnet werden können.

## Patentansprüche

1. Monolithisch integrierbare Mischereinrichtung für ein Mischpult mit mehreren Tonkanälen, wobei
- jeder Tonkanal einen in der Verstärkung, der Vorverstärkung (vm), einstellbaren Vorverstärker (M) enthält, dessen Verstärkung über erste Widerstände (Rmv, Rmr) einstellbar ist und
- die Ausgänge der Vorverstärker (M) mit Eingängen eines Summierverstärkers (S), gekoppelt sind, dessen Verstärkung, die Summierverstärkung (vs), über zweite Widerstände (Rsv, Rsr) einstellbar ist, **gekennzeichnet durch** folgende Merkmale:
- der Summierverstärker (S) ist über die zweiten Widerstände (Rsv, Rsr) je Tonkanal in seiner Sumnüerverstärkung (vs) unterschiedlich einstellbar und
- eine Steuereinrichtung (P) ist mit den Vorverstärkern (M) und dem Summierverstärker (S) gekoppelt und dient der Steuerung einer den jeweiligen Tonkanal betreffenden Gesamtverstärkung, der Kanalverstärkung (vk), nach einem Verhältnis zwischen den Verstärkungen von dem jeweiligen Vorverstärker (M) und dem Summierverstärker (S), wobei
- die Steuereinrichtung (P) die Einstellung der ersten und zweiten Widerstände (Rmv, Rsv; Rmr, Rsr) jedes Vorverstärkers (M) und des Summierverstärkers (S) derart steuert, daß im Dämpfungsbereich bei zunehmender Kanaldämpfung die Summierverstärkung (vs) im Verhältnis stärker reduziert ist als die Vorverstärkung (vm).

2. Mischereinrichtung nach Anspruch 1, **dadurch gekennzeichnet, daß** die jeweilige Vörverstärkung (vm) und die zugehörige Summierverstärkung (vs) digital einstellbar sind, indem der Vorverstärker (M) und der Summierverstärker (S) eine erste bzw. zweite Operationsverstärkeranordung (OP1, OP2) bilden, deren Kanalverstärkung (vk) über ein abgreifbares Widerstandsnetzwerk (rp) und eine elektronische Schalteinrichtung (s1, s2) digital einstellbar ist.

3. Mischereinrichtung nach Anspruch 2, **dadurch gekennzeichnet, daß** im Vorverstärker (M) das abgreifbare Widerstandsnetzwerk (rp) mittels der elektronischen Schalteinrichtung (s1, s2), die mit der Steuereinrichtung (P) gekoppelt ist, zur Bildung der ersten Operationsverstärkeranordnung (OP1) derart mit einem ersten Operationsverstärker (v1) verbunden ist, daß ein erster Teil des abgreifbaren Widerstandsnetzwerkes (rp), der einen ersten Widerstand (R1) bildet, einem Eingangswiderstand (Rmv) und ein zweiter Teil des abgreifbaren Widerstandsnetzwerkes (rp), der einen zweiten Widerstand (R2) bildet, einem Rückkopplungswiderstand (Rmr) zugeordnet ist.

4. Mischereinrichtung nach Anspruch 3, **dadurch gekennzeichnet, daß** die zweite Operationsverstärkeranordnung (OP2) einen zweiten Operationsverstärker (v2) und einen ersten sowie einen zweiten Festwiderstand (Rsv' bzw. Rsr), die dem Eingangs- (Rsv) bzw. dem Rückkopplungswiderstand (Rsr) der zweiten Operationsverstärkeranordnung (OP2) zugeordnet sind, enthält.

5. Mischereinrichtung nach Anspruch 4, **dadurch gekennzeichnet, daß** ein dritter Teil des abgreifbaren Widerstandsnetzwerkes (rp), ein dritter Widerstand (R3), dem zugehörigen Eingangswiderstand (Rsv) der zweiten Operationsverstärkeranordnung (OP2) zugeordnet ist.

6. Mischereinrichtung nach Anspruch 5, **dadurch gekennzeichnet, daß** das abgreifbare Widerstandsnetzwerk (rp) eine Serienschaltung aus Teilwiderständen (r) enthält und einige Anschlußknoten (k) der Teilwiderstände als Abgriffe (ai) ausgebildet sind, die mittels eines ersten und eines zweiten elektronischen Schalters (s1, s2) über einen ersten bzw. zweiten Abgriff (al, a2) den ersten, zweiten und dritten Widerstand (R1, R2, R3) bilden.

7. Mischereinrichtung nach Anspruch 6, **dadurch gekennzeichnet, daß** der Eingangswiderstand (Rsv, R3) der zweiten Operationsverstärkeranordnung (OP2) in einem ersten Bereich (1) der Kanalverstärkung (vk), der einer hohen Signalverstärkung entspricht, auf einen Minimalwert (Rsv') eingestellt und der jeweilige Wert der Kanalverstärkung (vk) über die Position des ersten Abgriffes (a1) definiert ist, hingegen in einem zweiten Bereich (2) der Kanalverstärkung (vk), der einer hohen Signaldämpfung entspricht, der erste Widerstand (R1) auf einen Maximalwert eingestellt und der jeweilige Wert der Kanalverstärkung (vk) über die Position des zweiten Abgriffes (a2) definiert ist.

8. Mischereinrichtung nach Anspruch 7, **dadurch gekennzeichnet, daß** in einem Zwischenbereich der Kanalverstärkung (vk), der einer geringen Signalverstärkung und/oder einer geringen Signaldämpfung entspricht, der Eingangswiderstand (Rsv; R3, Rsv') der zweiten Operationsverstärkeranordnung (OP2) auf einen Minimalwert (Rsv') eingestellt und der jeweilige Wert der Kanalverstärkung (vk) über die Position des ersten Abgriffes (a1) definiert ist.

9. Mischereinrichtung nach einem der Ansprüche 2 bis 8, **dadurch gekennzeichnet, daß** die Steuereinrichtung (P), ev. ein mitintegrierter Prozessor, zur Aufteilung der Kanalverstärkung (vk) auf die Vorverstärkung (vm) und die Summierverstärkung (vs) derart ausgestaltet ist, daß die Aufteilung gemäß einer verkoppelten Tabelle (T) und/oder gemäß einer Berechnung erfolgt.

## Claims

1. A monolithically integrable mixer network for a mixer console with several sound channels,
- each of the sound channels containing a variable-gain, i.e., variable-preamplification (vm), preamplifier (M) whose gain is adjustable via first resistors (Rmv, Rmr), and
- the outputs of the preamplifiers (M) being coupled to inputs of a summing amplifier (S) whose gain, the summing gain (vs), is adjustable via second resistors (Rsv, Rsr),
**characterized by** the following features:
- the summing gain (vs) of the summing amplifier (S) is adjustable differently for each sound channel via the second resistors (Rsv, Rsr); and
- a control unit (P) is coupled to the preamplifiers (M) and the summing amplifier (S) and serves to control an overall gain relating to the respective sound channel, the channel gain (vk), according to a ratio between the gains of the respective preamplifier (M) and the summing amplifier (S), with
- the control unit (P) controlling the adjustment of the first and second resistors (Rmv, Rsv; Rmr, Rsr) of each preamplifier (M) and of the summing amplifier (S) in such a way that in the attenuation range, with increasing channel attenuation, the summing gain (vs) is reduced more than the preamplification (vm).

2. A mixer network as claimed in claim 1, **characterized in that** the respective preamplification (vm) and the associated summing gain (vs) are digitally adjustable, for which purpose the preamplifier (M) and the summing amplifier (S) form a first operational-amplifier arrangement (OP1) and a second operational-amplifier arrangement (OP2), respectively, whose channel gain (vk) is digitally adjustable via a tapped resistor network (rp) and an electronic switching device (s1, s2).

3. A mixer network as claimed in claim 2, **characterized in that** in the preamplifier (M), the tapped resistor network (rp) is connected via the electronic switching device (s1, s2), which is coupled to the control unit (P), to a first operational amplifier (v1) to form the first operational-amplifier arrangement (op1) such that a first portion of the tapped resistor network (rp), which forms a first resistor (r1), is associated with an input resistor (Rmv), while a second portion of the tapped resistor network (rp), which forms a second resistor (R2), is associated with a feedback resistor (Rmr).

4. A mixer network as claimed in claim 3, **characterized in that** the second operational-amplifier arrangement (OP2) comprises a second operational amplifier (v2) as well as a first fixed resistor (Rsv') and a second fixed resistor (Rsr), which are associated with the input resistor (Rsv) and the feedback resistor (Rsr), respectively, of the second operational-amplifier arrangement (OP2).

5. A mixer network as claimed in claim 4, **characterized in that** a third portion of the tapped resistor network (rp), a third resistor (R3), is associated with the input resistor (Rsv) of the second operational-amplifier arrangement (OP2).

6. A mixer network as claimed in claim 5, **characterized in that** the tapped resistor network (rp) comprises a series combination of resistors (r), and that some nodes (k) of the resistors are designed as taps (ai) which form the first, second, and third resistors (R1, R2, R3) by means of a first electronic switch (s1), which is associated with a first tap (a1), and by means of second electronic switch (s2), which is associated with a second tap (a2).

7. A mixer network as claimed in claim 6, **characterized in that** in a first channel-gain range (1), which corresponds to a high-gain signal amplification, the input resistor (Rsv, R3) of the second operational-amplifier arrangement (OP2) is set at a minimum value (Rsv') and the respective value of the channel gain (vk) is defined via the position of the first tap (a1), while in a second channel-gain range (2), which corresponds to a high signal attenuation, the first resistor (r1) is set at a maximum value and the respective value of the channel gain (vk) is defined via the position of the second tap (a2).

8. A mixer network as claimed in claim 7, **characterized in that** in an intermediate channel-gain range, which corresponds to a low-gain signal amplification and/or a low signal attenuation, the input resistor (Rsv; R3, Rsv') of the second operational-amplifier arrangement (OP2) is set at a minimum value (Rsv') and the respective value of the channel gain (vk) is defined via the position of the first tap (a1).

9. A mixer network as claimed in any one of claims 2 to 8, **characterized in that** in order to divide the channel gain (vk) between the preamplification (vm) and the summing gain (vs), the control unit (P), possibly an integrated processor, is so designed that the division is effected in accordance with a linked table (T) and/or in accordance with a computation.

## Revendications

1. Dispositif de mixage à intégration monolithique pour une console de mixage comportant plusieurs canaux de son, dans laquelle :
- chaque canal de son comprend un préamplificateur (M) qui peut régler, dans le gain, le gain de préamplification (vm) et dont le gain peut être réglé au moyen de premières résistances (Rmv, Rmr) et
- les sorties des préamplificateurs (M) sont couplées aux entrées d'un amplificateur-sommateur (S) dont le gain, le gain de la sommation (vs), peut être réglé au moyen de deuxièmes résistances (Rsv, Rsr), **caractérisé par** les caractéristiques suivantes :
- l'amplificateur-sommateur (S) peut être réglé, en ce qui concerne son gain de la sommation (vs), de manière différente pour chaque canal de son, au moyen des deuxièmes résistances (Rsv, Rsr) et
- un dispositif de commande (P) est couplé avec les préamplificateurs (M) et le l'amplificateur-sommateur (S) et sert à la commande du gain global concernant chacun des canaux de son, du gain du canal (vk), selon un rapport entre les gains du préamplificateur (M) respectif et de l'amplificateur-sommateur (S), dispositif dans lequel
- le dispositif de commande (P) commande le réglage des premières et deuxièmes résistances (Rmv,Rsv ; Rmr, Rsr) de chacun des préamplificateur (M) et de l'amplificateur-sommateur (S) de telle manière que, dans la zone de l'atténuation, lors d'une augmentation de l'atténuation du canal, le gain de la sommation (vs) soit plus fortement réduit dans le rapport que le gain de préamplification (vm).

2. Dispositif de mixage selon la revendication 2, **caractérisé en ce que** chacun des gains de préamplification (vm) et le gain de la sommation (vs) correspondant peuvent être réglés de manière numérique par le fait que le préamplificateur (M) et l'amplificateur-sommateur (S) constituent un premier, respectivement un deuxième, dispositif à amplificateur opérationnel (OP1, OP2) dont le gain du canal (vk) peut être réglé de manière numérique par l'intermédiaire d'un réseau de résistances débrochables (rp) et d'un dispositif de circuit électronique (s1, s2).

3. Dispositif de mixage selon la revendication 2, **caractérisé en ce que**, dans le préamplificateur (M), pour la réalisation du premier dispositif à amplificateur opérationnel (OP1), le réseau de résistances débrochables (rp) est couplé, au moyen du dispositif de circuit électronique (S1, s2), qui est couplé avec le dispositif de commande (P), avec un premier amplificateur opérationnel (v1) de telle manière qu'une première partie du réseau de résistances débrochables (rp), qui constitue une première résistance (R1), constitue une résistance d'entrée (Rmv) et **en ce qu'**une deuxième partie du réseau de résistances débrochables (rp), qui constitue une deuxième résistance (R2), est associée avec une résistance de rétroaction (Rmr).

4. Dispositif de mixage selon la revendication 3, **caractérisé en ce que** deuxième dispositif à amplificateur opérationnel (OP2) comprend un deuxième amplificateur opérationnel (v2) et une première et une deuxième résistances fixes (Rsv', respectivement Rsr) qui sont associées à la résistance d'entrée (Rsv), respectivement à la résistance de rétroaction (Rsr), du deuxième dispositif à amplificateur opérationnel (OP2).

5. Dispositif de mixage selon la revendication 4, **caractérisé en ce qu'**une troisième partie du réseau de résistances débrochables (rp), une troisième résistance (R3), est associée à la résistance d'entrée (Rsv) correspondante du deuxième dispositif à amplificateur opérationnel (OP2).

6. Dispositif de mixage selon la revendication 5, **caractérisé en ce que** le réseau de résistances débrochables (rp) comprend un circuit en série de résistances partielles (r) et que quelques noeuds de connexion (k) des résistances partielles sont réalisés sous la forme de prises (ai) qui forment, au moyen d'un premier et d'un deuxième commutateurs électroniques (s1 s2), par l'intermédiaire première, resp; d'une deuxième, prise (a1, a2), les première, deuxième et troisième résistance (R1, R2, R3).

7. Dispositif de mixage selon la revendication 6, **caractérisé en ce que** la résistance d'entrée (Rsv, R3) du deuxième dispositif à amplificateur opérationnel (OP2) est, dans une première zone (1) du gain du canal (vk), qui correspond à une amplification élevée du signal, réglée à une valeur minimale (Rsv') et la valeur respective du gain du canal (vk) est définie par la position de la première prise (a1) et **en ce que**, par contre, dans une deuxième zone (2) du gain du canal (vk), qui correspond à une forte atténuation du signal, la première résistance (R1) est réglée à une valeur maximale (Rsv') et la valeur respective du gain du canal (vk) est définie par la position de la deuxième prise (a2).

8. Dispositif de mixage selon la revendication 7, **caractérisé en ce que**, dans une zone intermédiai're du gain du canal (vk), qui correspond à une faible amplification du signal et/ou à une faible atténuation du signal, la résistance d'entrée (Rsv, R3, Rsv') du deuxième dispositif à amplificateur opérationnel (OP2) est réglée à une valeur minimale (Rsv') et la valeur respective du gain du canal (vk) est définie par la position de la première prise (a1).

9. Dispositif de mixage selon l'une quelconque des revendications 1 à 8, **caractérisé en ce que** le dispositif de commande (P), qui peut être un microprocesseur intégré, est, pour déterminer la répartition du gain du canal (vk) dans le gain de préamplification (vm) et dans le gain de la sommation (vs) conformé de telle manière que cette proportion est réalisée en fonction d'un tableau (T) associé et/ou en fonction d'un calcul.
